# EUROPÄISCHE PATENTSCHRIFT

(11) **EP 0 775 023 B1**
(45) Veröffentlichungstag und Bekanntmachung des Hinweises auf die Patenterteilung: **18.11.1998**
(21) Anmeldenummer: 94914532.0
(22) Anmeldetag: 20.05.1994
(51) Int. Cl.: B05B 1/34

(54) **SPRITZDÜSE FÜR DIE REGULIERUNG DER DURCHFLUSSMENGE PRO ZEITEINHEIT**
SPRAYING NOZZLE FOR REGULATING A RATE OF FLOW PER UNIT OF TIME
BUSE DE PULVERISATION SERVANT A LA REGULATION D'UN DEBIT PAR UNITE DE TEMPS

(30) Priorität: 25.05.1993 CH 1561/93
(43) Veröffentlichungstag der Anmeldung: 28.05.1997
(73) Patentinhaber: Verbena Corporation N.V., Curacao, Antilles Néerlandaises (AN)
(72) Erfinder: Werding, Winfried Jean, 1278 La Rippe (CH)
(74) Vertreter: Poncet, Jean-François
(86) Internationale Anmeldenummer: IB9400118
(87) Internationale Veröffentlichungsnummer: WO9427729

(56) Entgegenhaltungen:
- EP-A- 0 000 688
- GB-A- 1 589 942
- US-A- 2 797 134

## Beschreibung

Vorliegende Erfindung hat zum Gegenstand eine Spritzdüse für die Regulierung der Durchflussmenge pro Zeiteinheit, bestehend aus einer Düsenhülse und einem Düsenkern, der im Innern der Düsenhülse gelagert ist. Solche Spritzdüsen können u.a. bei mechanischen Spraysystemen eingesetzt werden, wie z.B. bei Zerstäuberpumpen oder Spraydosen, die als Treibkraft komprimierte Gase wie Luft oder Stickstoff, oder lösliche Gase wie CO₂ oder N₂O verwenden, wobei die erfindungsgemässe Spritzdüse, neben einer Feinstzerstäubung von Flüssigkeiten, auch die Ausstossmenge pro Zeiteinheit zumindest annähernd konstant hält und dies, obwohl der Druck, bei Verwendung der vorgenannten Gase, während der Entleerung der Dose sinkt.

Das Bewusstwerden der Notwendigkeit, die Umwelt zu schonen, also zu schützen, führt u.a. zur Fragestellung, ob man nicht einen Grossteil der z.Zt. eingesetzten Lösungsmittel, wie Alkohole, Kohlenwasserstoffe, Trichloräthylen, 1.1.1. Trichloräthan usw. mit Wasser ersetzen und statt Flüssiggase als Treibkraft nur Druckluft verwenden kann.

Bekannterweise führt Druckluft zu einer Druckminderung in einer Dose durch das beim Entleeren immer grösser werdende Leervolumen der Dose. Es gibt komplexe Regelsysteme, die diesen Nachteil zum grössten Teil ausschalten, aber die bei der Massenherstellung zu Problemen, wie Montagetaktzeiten oder Präzisionsmangel führen.

Wasser verdunstet nur langsam bei einer Tröpfchengrösse von mehr als 50 Mikron, Grösse, die bisher nur mit Hochpräzisionsdüsen mit mechanischer Aufspaltung erreicht wird, was aber schon als sehr fein bewertet werden muss, aber nicht diejenige Tröpfchengrösse erreicht, die aus der explosionsartigen Entspannung von Flüssiggas wie Propan, Butan oder Dimethyläther im Kontakt mit dem atmosphärischen Druck resultiert.

In der EP-A-0.000.688 ist eine Spritzdüse beschrieben, die die Merkmale des Oberbegriffs von Anspruch 1 beinhaltet. Bei dieser Spritzdüse münden Speisekanäle in Rundlaufkanäle, wobei die Einmündung aller Speisekanäle in die Rundlaufkanäle stets in derselben Drehrichtung erfolgt. Mit dieser Anordnung kann die Tröpfchengrösse nicht genügend klein gehalten werden und dies insbesondere bei grösserem Dosendruck.

Es ist die Aufgabe der erfindungsgemässen Spritzdüse einerseits, 70% der Gesamtausstossmenge pro Zeiteinheit mit einer Tröpfchengrösse von weniger als 40 Mikron abzugeben und andererseits, das Sinken der Ausstossmenge vom höchsten bis zum tiefsten Dosendruck so gering wie möglich zu halten, vorzugsweise weniger als 20% Prozentsatz, den man auch bei den herkömmlichen Aerosoldosen mit Flüssiggas findet.

Erfindungsgemäss wird diese Aufgabe durch eine Spritzdüse für die Regulierung der Durchflussmenge pro Zeiteinheit gelöst, die dadurch gekennzeichnet ist, dass Zuführkanäle in erste Speisekanäle münden, die in einer Drehrichtung liegend einen ersten Rundlaufkanal speisen, dass von diesem in umgekehrter Drehrichtung zur vorangehenden Drehrichtung, zumindest zweite Speisekanäle ausmünden und mit einer Bohrung in Verbindung stehen.

Vorteilhafterweise können die zweiten Speisekanäle gegen innen zumindest mit einem zweiten Rundlaufkanal verbunden sein, der zumindest mittels dritten Speisekanälen mit einem inneren Ringkanal in Verbindung steht, welcher mit der Bohrung verbunden ist, wobei die auf entgegengesetzten Seiten eines Rundlaufkanals angeordneten Speisekanäle in entgegengesetzer Richtung schrägwinklig zur Radialrichtung verlaufen.

Dadurch wird eine besonders kleine Tröpfchengrösse und eine möglichst konstante Durchflussmenge erreicht.

Eine vorteilhafte Ausführungsform ist dadurch gekennzeichnet, dass der erste Rundlaufkanal ein Siebeneck ist, während der zweite Rundlaufkanal ein Fünfeck bildet, dass der erste Rundlaufkanal mit sieben ersten Speisekanälen und der zweite Rundlaufkanal mit fünf zweiten Speisekanälen gespiesen wird und dass, vom zweiten Rundlaufkanal ausmündend, drei als Tangentialkanäle ausgebildete dritte Speisekanäle in den Ringkanal einmünden.

Diese Anordnung ergibt eine besonders wirksame Arbeitsweise und einen originellen Aufbau.

In einer Variante ist zumindest der erste Rundlaufkanal mit Verengungen versehen, zu denen, im wesentlichen senkrecht zu ihnen stehend, Luftkanäle vorgesehen sind, die mit der Aussenluft über Bohrungen in Verbindung stehen.

Bedingt durch ein Ansaugen der Aussenluft unter VENTURI-Effekt wird eine hohe Zerstäubung erreicht.

Der Erfindungsgegenstand wird nachstehend ausführlich beschrieben und mit vorteilhaften, nicht einschränkenden Ausführungsbeispielen bildlich dargestellt.

Dabei zeigt die Zeichnung in:
- Fig. 1: eine Frontansicht einer erfindungsgemässen Spritzdüse in einer Düsenhülse gelagert,
- Fig. 2: eine Schnittansicht der Spritzdüse gemäss Fig. 1,
- Fig. 3: eine Schnittansicht eines Ausgabeelementes, eine erfindungsgemässe Spritzdüse enthaltend,
- Fig. 4: eine Frontansicht einer anderen Ausführungsform einer erfindungsgemässen Spritzdüse,
- Fig. 5: eine Frontansicht einer erfindungsgemässen Spritzdüse, die Aussenluft ansaugt,
- Fig. 6: eine Schnittansicht der Spritzdüse gemäss Fig. 5.

Es ist bekannt, dass ein turbulentes Fliessen einer Flüssigkeit stromabwärts zu einer Drucksenkung führt, wobei die Wandbeschaffenheit einer Leitung und die Geschwindigkeit der Strömung eine Rolle spielen. Ferner führen winklige Ablenkungen durch Bildung von Turbulenzen zu einer grösseren Drucksenkung als Anlenkungen mit einem Radius.

Da die Geschwindigkeit einer Strömung vom Druck abhängig ist, unter dem eine Flüssigkeit steht und eine hohe Geschwindigkeit zu einer hohen Drucksenkung und eine kleinere Geschwindigkeit zu einer nicht mehr so hohen Drucksenkung führt, kann man daraus schliessen, dass die Resultate "Ausstossmenge einer Flüssigkeit in Zeiteinheit" bei hohem Druck, also hoher Geschwindigkeit, wegen der daraus resultierenden Drucksenkung nicht grösser ist als diejenige, die aus einer Geschwindigkeitsminderung und somit Drucksenkung resultiert, sodass es, trotz Sinken des Druckes, unter dem eine Flüssigkeit steht, zu einer praktisch konstantbleibenden Ausstossmenge pro Zeiteinheit kommt.

Die erfindungsgemässe Spritzdüse ist so konzipiert, dass sie mittels brüsken Änderungen der Strömungsrichtung einer unter Druck stehenden Flüssigkeit, Turbulenzen hervorruft, die einerseits die Ausstossmenge pro Zeiteinheit derart beeinflussen, dass sie, zumindest annähernd konstant bleibt und die andererseits, mittels einem äusserst heftigen Aufspalten der Flüssigkeit, diese feinst zerstäubt. Dadurch wird die Oberfläche der fein zerstäubten Flüssigkeit grösser als diejenige, die gröbere Tröpfchen aufweisen, wie dies bei den bekannten Spritzdüsen der Fall ist. Diese grössere Tropfchenoberfläche führt zu einer schnelleren Verdunstung, äusserst wichtig bei der Verwendung von Wasser als Lösungsmittel.

Die Fig. 1 zeigt die Innenseite einer Düsenhülse, die Zuführkanäle 2 aufweist, über die eine nicht dargestellte Flüssigkeit in Speisekanäle 3 gelangt, die in einen grossen Rundlaufkanal 4 münden. Der Einlaufsinn der Speisekanäle 3 ist hier in umgekehrtem Uhrzeigersinn gewählt. Aus dem Rundlaufkanal 4 ausmündend, laufen Speisekanäle 5, diesmal im Uhrzeigersinn, in Richtung eines kleinen Rundlaufkanals 6. Im Zentrum der Düsenhülse 1 befindet sich ein Ringkanal 7, in welchen, diesmal wiederum im umgekehrten Uhrzeigersinn, Tangentialkanäle 8 einmünden. Um die Bohrung 9 der Düsenhülse 1 befindet sich eine Wulst 10, die die Aufspaltung einer Flüssigkeit günstigst beeinflusst. Die Düsenhülse 1 ist mit einer Vertiefung 11 versehen, die zur Verteilung einer nicht dargestellten Flüssigkeit zu den Zuführkanälen 2 dient.

Die Fig. 3 zeigt ein Ausgabeelement 12 mit einem Kern 13, der in der Düsenhülse 1 gelagert ist. Der Kern 13 ist mit einem Hohlraum 14 versehen, der sich in Fluchtrichtung mit einer Bohrung 15 des Ausgabeelementes 12 befindet. Der Hohlraum 14 dient dazu, eine Verformung der Stirnseite des Kern 13 zu vermeiden, wenn das Ausgabeelement 12 im Spritzgussverfahren hergestellt wird, denn die Stirnseite des Kerns 13 muss so eben wie möglich sein, um die Speisekanäle 3 und 5, die Rundlaufkanäle 4 und 6, die Tangentialkanäle 8 und den Ringkanal 7 so zu verdecken, dass diese zu Leitungen werden und jegliches Ueberschwappen aus den Kanälen vermieden wird.

Das Ausgabeelement ist mit einem Hauptkanal 16 versehen, von dem Bohrungen 17 und 18 in die Vertiefung 11 der Düsenhülse 1 münden, von wo aus eine nicht dargestellte Flüssigkeit über die verschiedenen Kanäle der Düsenhülse 1 bis zu deren Bohrung 9 gelangt und dort zerstäubt ausgestossen wird.

Die Figur 4 zeigt eine äusserst vorteilhafte Ausführungsform der erfindungsgemässen Spritzdüse. Sie zeigt die Innenzeite einer Düsenhülse 19 mit einer Vertiefung 20. Die Düsenhülse 19 weist einen grossen siebeneckigen Rundlaufkanal 21 auf, in dessen Ecken, hier in umgekehrtem Uhrzeigersinn, Speisekanäle 22 einmünden, die in Fluchtrichtung mit den Seiten des grossen Rundlaufkanals 21 liegen. Stromabwärts befindet sich ein kleiner, fünfeckiger Rundlaufkanal 23, in dessen Ecken, vom grossen Rundlaufkanal 21 diesmal im Uhrzeigersinn kommend, Speisekanäle 24 einmünden, die in Fluchtrichtung mit den Seiten des kleinen Rundlaufkanals 23 liegen. In einen zentralen Ringkanal 25 münden, wiederum in umgekehrtem Uhrzeigersinn, vom kleinen Rundlaufkanal kommend, Speisekanäle 26, die eine Tangente mit dem Ringkanal 25 bilden.

Allgemein ist die Tiefe der Düsenhülse so gewählt, dass sie den Hohlraum 14 des Düsenkerns 13 und die Bohrung 15 des Ausgabeelementes 13 hermetisch verschliesst, sodass dort kein Leck enstehen kann.

Die Fig. 5 zeigt eine Ausführungsform der erfindungsgemässen Spritzdüse deren Düsenhülse 27 einen grossen Rundlaufkanal 28 aufweist, der mit Verengungen 29 versehen ist, in welche, senkrecht zu ihnen stehend Luftkanäle 30 münden, die über Bohrungen 31 mit der Aussenluft in Verbindung stehen. Diese Verengungen 29 verwirklichen einen VENTURI-Effekt, wobei eine durch die Verengungen 29 beschleunigt fliessende Flüssigkeit, über die Luftkanäle 30 und deren Bohrungen 31 Aussenluft ansaugt und mit der Flüssigkeit vermischt, wonach die angesaugte Luft in den nachfolgenden kleineren Kanälen in der Flüssigkeit komprimiert wird, sodass sie sich beim Verlassen der Bohrung 9 im Kontakt mit dem atmosphärischen Druck explosionsartig entspannt und so die bereits mechanisch zerstäubte Flüssigkeit in noch kleinere Tröpfchen zersprengt.

Statt die Luftkanäle auf der Stirnseite der Düsenhülse 27 über die Bohrungen 31 ausmünden zu lassen, kann man die Luftkanäle 30 axial so verlängern, wie es die gestrichelten Linien 32 zeigen und diese dann mit senkrecht zu ihnen stehenden Kanälen 33 verbinden, die mit der Aussenluft in Verbindung stehen.

Die erfindungsgemässe Spritzdüse ist natürlich nicht auf die Verwendung in einem Ausgabeelement 12 beschränkt. Sie kann überall dort eingesetzt werden, wo eine Flüssigkeit zerstäubt werden muss, die unter einem variablen Druck stehen, wie z.B. Berieselungsanlagen, Feuerwehrspritzen usw., wobei dann ein unabhängiger Düsenkern 13 in eine Düsenhülse 1 eingepresst ist, die dann zusammen in einem Rohrteil gelagert sind, das an Rohr- oder Schlauchleitungen angeschlossen werden kann.

In einer vereinfachten Ausführungsart weist die Spritzdüse erste Speisekanäle, die in einer Drehrichtung liegend einen ersten Rundlaufkanal speisen, und nur zweite Speisekanäle, die von diesem in umgekehrter Drehrichtung zur vorangehenden Drehrichtungen ausmünden und mit der Ausgangsbohrung in Verbindung stehen. In dieser Ausführungsart bestehen also nur zwei Speisekanalfamilien, wobei die innere über einen Ringkanal oder direkt mit der Bohrung verbunden sein kann.

Für gewisse Anwendungen kann es auch vorteilhaft sein, die Spritzdüse mit mehr als drei ineinander angeordnete Speisekanalfamilien und mehr als zwei Rundlaufkanäle zu versehen.

## Patentansprüche

1. Spritzdüse für die Regulierung der Durchflussmenge pro Zeiteinheit, bestehend aus einer Düsenhülse (1,19,27) und einem Düsenkern (13), der im Innern der Düsenhülse (1,19,27) gelagert ist, dadurch gekennzeichnet, dass Zuführkanäle (2) in erste Speisekanäle (3,22) münden, die in einer Drehrichtung liegend einen ersten Rundlaufkanal (4,21) speisen, dass von diesem, in umgekehrter Drehrichtung zur vorangehenden Drehrichtung, zumindest zweite Speisekanäle (5,24) ausmünden und mit einer Bohrung (9) in Verbindung stehen.

2. Spritzdüse gemäss Anspruch 1, dadurch gekennzeichnet, dass die zweiten Speisekanäle (5,24) gegen innen zumindest mit einem zweiten Rundlaufkanal (6,23) verbunden sind, der zumindest mittels dritten Speisekanälen (8,26) mit einem inneren Ringkanal (7,25) in Verbindung steht, welcher mit der Bohrung (9) verbunden ist, wobei die auf entgegengesetzten Seiten eines Rundlaufkanals angeordneten Speisekanäle in entgegengesetzter Richtung schrägwinklig zur Radialrichtung verlaufen.

3. Spritzdüse gemäss Anspruch 2 dadurch gekennzeichnet, dass die Speisekanäle im wesentlichen tangential zum Ringkanal und/oder zu den Rundlaufkanälen angeordnet sind.

4. Spritzdüse gemäss Anspruch 1, dadurch gekennzeichnet, dass der Düsenkern (13) ein integrierendes Teil eines Ausgabeelementes (12) ist und mit der Düsenhülse (1,19,27) verdeckt wird, wobei der Düsenkern (13) einen Hohlraum (14) aufweist, der mit der Düsenhülse (1,19,27) gegen die Aussenluft hermetisch verschlossen wird.

5. Spritzdüse gemäss Anspruch 4, dadurch gekennzeichnet, dass das Ausgabeelement (12) eine Bohrung (15) aufweist, die in Fluchtrichtung des Hohlraumes (14) des Düsenkerns (13) liegt.

6. Spritzdüse gemäss Anspruch 2, dadurch gekennzeichnet, dass der erste Rundlaufkanal (21) ein Siebeneck ist, während der zweite Rundlaufkanal (23) ein Fünfeck bildet, dass der erste Rundlaufkanal (21) mit sieben ersten Speisekanälen (22) und der zweite Rundlaufkanal (23) mit fünf zweiten Speisekanälen gespiesen wird und dass, vom zweiten Rundlaufkanal (23) ausmündend, drei als Tangentialkanäle (26) ausgebildete dritte Speisekanäle den Ringkanal (25) einmünden.

7. Spritzdüse gemäss Anspruch 6, dadurch gekennzeichnet, dass die ersten Speisekanäle (22) in Fluchtrichtung mit den Seitenwänden des ersten Rundlaufkanals (21) und die zweiten Speisekanäle (24) in Fluchtrichtung mit den Seitenwänden des zweiten Rundlaufkanals (23) liegen, während die Tangentialkanäle (26) mit der Aussenwand des Ringkanals (25) eine Tangente bilden.

8. Spritzdüse gemäss Anspruch 1, dadurch gekennzeichnet, dass die Düsenhülse (1,19,27) eine Vertiefung (11,20) aufweist.

9. Spritzdüse gemäss Anspruch 1, dadurch gekennzeichnet, dass zumindest der erste Rundlaufkanal (28) mit Verengungen (29) versehen ist, zu denen, im wesentlichen senkrecht zu ihnen stehend, Luftkanäle (30) vorgesehen sind, die mit der Aussenluft über Bohrungen (31) in Verbindung stehen.

10. Spritzdüse gemäss Anspruch 9, dadurch gekennzeichnet, dass die Luftkanäle (30) eine axiale Verlängerung (32) aufweisen, die über Kanäle (33) mit der Aussenluft in Verbindung stehen.

11. Spritzdüse gemäss Anspruch 1, dadurch gekennzeichnet, dass der Düsenkern (13) unabhängig von einem Ausgabeelement (12) ist und als autonomes Teil in die Düsenhülse (1,19,27) eingepresst ist und mit dieser zusammen in einem Rohrteil liegt.

## Claims

1. A spray nozzle for the control of a flow rate per unit of time, comprised of a nozzle housing (1, 19, 27) and of a nozzle body (13) housed inside the nozzle housing (1, 19, 27), characterised in that supply channels (2) open into first feed channels (3, 22), which are arranged along a first direction of rotation to feed a first loop forming channel (4, 21) opening in a direction opposite to the previous direction of rotation on at least two feed channels (5, 24) in communication with a bore (9).

2. A spray nozzle according to claim 1, characterised in that the second feed channels (5, 24) are in communication, by their inner side, with at least one second loop forming channel (6, 23), which is in communication by at least third feed channels (8, 26) with an inner annular channel (7, 25), which is in communication with the bore (9), the feed channels on the opposite sides of the loop forming channel being arranged in opposite directions, while forming an angle with the radial direction.

3. A spray nozzle according to claim 2, characterised in that the feed channels are substantially tangential with respect to the annular channel and/or the loop forming channel.

4. A spray nozzle according to claim 1, characterised in that the nozzle body (13) is integral with an output member (12) and in that it is covered by the nozzle housing (1, 19, 27), the nozzle body (13) exhibiting an empty space (14), which is closed hermetically by the nozzle housing (1, 19 27) against the outside air.

5. A spray nozzle according to claim 4, characterised in that the output member (12) exhibits a bore (15) which is aligned with the hollow space (14) of the nozzle body (13).

6. A spray nozzle according to claim 2, characterised in that the first loop forming channel (21) is heptagonal, whereas the second loop forming channel (23) is pentagonal, in that the first loop forming channel (21) is fed by seven first feed channels (22), in that the second loop forming channel (23) is fed by five feed channels and in that three channels (26) extend from the second loop forming channel (23) and provide the third channels feeding tangentially the annular channel (25).

7. A spray nozzle according to claim 6, characterised in that the first feed channels (22) are aligned with the side walls of the first loop forming channel (21) and in that the second feed channels (24) are aligned with the side walls of the second loop forming channel (23), whereas the tangential channels (26) are tangent to the external wall of the annular channel (25).

8. A spray nozzle according to claim 1, characterised in that the nozzle housing (1, 19, 27) exhibits a hollow (11, 20).

9. A spray nozzle according to claim 1, characterised in that at least the first loop forming channel (28) includes narrowed portions (29) which are provided with air channels (30) substantially perpendicular with respect to these parts, these channels communicating through bores (31) with the outside air.

10. A spray nozzle according to claim 9, characterised in that the air channels (30) include axial extensions (32) which are in communication with the outside air via channels (33).

11. A spray nozzle according to claim 1, characterised in that the nozzle body (13) is independent of the output member (12), in that it is inserted as a member independent into the nozzle housing (1, 19, 27) and in that it is housed therewith in a tubular member.

## Revendications

1. Buse de pulvérisation servant à la régulation du débit par unité de temps, constituée par une enceinte (1, 19, 27) de buse et d'un corps (13) de buse logé à l'intérieur de l'enceinte (1, 19, 27), caractérisée en ce que les canaux d'approvisionnement (2) s'ouvrent dans des premiers canaux d'alimentation (3, 22), lesquels sont disposés suivant une première direction de rotation pour alimenter un premier canal en boucle (4, 21) s'ouvrant, suivant une direction opposée par rapport à la direction de rotation précédente sur au moins deux canaux d'alimentation (5, 24) en communication avec un alésage (9).

2. Buse de pulvérisation selon la revendication 1, caractérisée en ce que les seconds canaux d'alimentation (5, 24) sont en communication, par le côté interne, avec au moins un second canal en boucle (6, 23), lequel communique par au moins de troisièmes canaux d'alimentation (8, 26) avec un canal annulaire interne (7, 25), lequel est en communication avec l'alésage (9), les canaux d'alimentation sur les côtés opposés du canal en boucle étant disposés en directions opposées, en formant un angle avec la direction radiale.

3. Buse de pulvérisation selon la revendication 2, caractérisée en ce que les canaux d'alimentation sont sensiblement tangentiels par rapport au canal annulaire et/ou au canal en boucle.

4. Buse de pulvérisation selon la revendication 1, caractérisée en ce que le corps (13) de la buse fait partie intégrante d'un élément de sortie (12) et qu'il est couvert par l'enceinte (1, 19, 27), le corps (13) de la buse présentant un espace vide (14), qui est fermé hermétiquement par l'enceinte (1, 19 27) de la buse contre l'air externe.

5. Buse de pulvérisation selon la revendication 4, caractérisée en ce que l'élément de sortie (12) présente un alésage (15) qui est aligné avec l'espace vide (14) du corps (13) de la buse.

6. Buse de pulvérisation selon la revendication 2, caractérisée en ce que le premier canal en boucle (21) est heptagonal, alors que le second canal en boucle (23) est pentagonal, en ce que le premier canal en boucle (21) est alimenté par sept premiers canaux d'alimentation (22), que le second canal en boucle (23) est alimenté par cinq canaux d'alimentation et en ce que trois canaux (26) partent du second canal en boucle (23) et constituent les troisièmes canaux alimentant tangentiellement le canal annulaire (25).

7. Buse de pulvérisation selon la revendication 6, caractérisée en ce que les premiers canaux d'alimentation (22) sont alignés avec les parois latérales du premier canal en boucle (21) et en ce que les seconds canaux d'alimentation (24) sont alignés avec les parois latérales du second canal en boucle (23), alors que les canaux tangentiels (26) forment une tangente avec la paroi externe du canal annulaire (25).

8. Buse de pulvérisation selon la revendication 1, caractérisée en ce que l'enceinte (1, 19, 27) de la buse présente une creusure (11, 20).

9. Buse de pulvérisation selon la revendication 1, caractérisée en ce qu'au moins le premier canal en boucle (28) comporte des parties amincies (29) qui sont pourvues de canaux à air (30) sensiblement perpendiculaires par rapport à ces parties, ces canaux étant en communication par des alésages (31) avec l'air externe.

10. Buse de pulvérisation selon la revendication 9, caractérisée en ce que les canaux (30) à air comportent un prolongement axial (32) qui sont en communication avec l'air externe par l'intermédiaire des canaux (33).

11. Buse de pulvérisation selon la revendication 1, caractérisée en ce que le corps (13) de la buse est indépendant de l'éléments de sortie (12), qu'il est inséré en tant qu'élément autonome dans l'enceinte (1, 19, 27) de la buse et qu'il est logé avec celle-ci dans un élément tubulaire.
